# EUROPÄISCHE PATENTSCHRIFT

(11) **EP 0 460 140 B1**
(45) Veröffentlichungstag und Bekanntmachung des Hinweises auf die Patenterteilung: **01.06.1994**
(21) Anmeldenummer: 91900148.7
(22) Anmeldetag: 17.12.1990
(51) Int. Cl.: E04B 1/76

(54) **VERFAHREN ZUR BEFESTIGUNG VON BAUTEILEN UND MONTAGEUNTERLAGE ZUR DURCHFÜHRUNG DES VERFAHRENS**
PROCESS FOR SECURING COMPONENTS AND ASSEMBLY BASE FOR IMPLEMENTING THE PROCESS
PROCEDE POUR LA FIXATION D'ELEMENTS ET SUPPORT DE MONTAGE POUR LA REALISATION DU PROCEDE

(30) Priorität: 22.12.1989 CH 4641/89
(43) Veröffentlichungstag der Anmeldung: 11.12.1991
(73) Patentinhaber: FLEPP, Mario, CH-8134 Adliswil (CH)
(72) Erfinder: FLEPP, Mario, CH-8134 Adliswil (CH)
(74) Vertreter: Schmauder, Klaus Dieter
(86) Internationale Anmeldenummer: CH9000286
(87) Internationale Veröffentlichungsnummer: WO9110021

(56) Entgegenhaltungen:
- EP-A- 0 222 284
- WO-A-82/01024
- CH-A- 649 595
- CH-A- 674 234
- DE-A- 3 307 634
- DE-U- 8 714 335
- GB-A- 2 126 619

## Beschreibung

Die Erfindung betrifft ein Verfahren zur Befestigung von Bauteilen an einem mit einer Aussenisolation versehenen Baukörper gemäss Oberbegriff des Anspruches 1, sowie eine Montageunterlage zur Durchführung des Verfahrens.

Der Begriff Aussenisolation ist hier im weitesten Sinne zu verstehen und betrifft hier jegliche auf der Oberseite eines Baukörpers angeordnete Isolationsschicht, gleichgütig, ob diese auf der Aussenseite oder Innenseite eines Raumes ist.

Die Befestigung von Bauteilen an einem mit einer Aussenisolation versehenen Baukörper bereitet seit langem grosse Schwierigkeiten, da einerseits die Aussenisolation zur Befestigung von Bauteilen eine zu geringe Festigkeit aufweist und andererseits bei der Befestigung der Bauteile die Isolationseigenschaften der Aussenisolation möglichst ungestört beibehalten werden sollen.

Aus der EP-OS 0 222 284 sind ein Verfahren und eine Montageunterlage der eingangs genannten Art im Zusammenhang mit der Montage wärmeisolierter Dächer, Wände, Böden und Decken bekannt. Dabei werden in einer Isolationsschicht bis an die Oberfläche des Baukörpers Ausnehmungen erstellt, in die Montageunterlagen eingebracht und mittels eines durchgehenden Nagels mit dem Baukörper verbunden werden. Als zu befestigende Bauteile werden Abdeckungen mit der Montageunterlage vernagelt. Dabei ist es nachteilig, dass das Vernageln des Bauteiles mit der Montageunterlage nur für einfache Befestigungsaufgaben geeignet ist, nicht jedoch zur sicheren Befestigung schwerer Bauteile. Ausserdem ist diese Befestigungsart nicht brandsicher, da beim Ausschmelzen oder Ausbrennen der aus Kunststoff bestehenden Montageunterlage die Befestigung zerstört wird.

Aufgabe der Erfindung ist es, ein Verfahren und eine Montageunterlage der eingangs genannten Art so zu verbessern, dass die erwähnten Nachteile vermieden werden.

Die Aufgabe wird erfindungsgemäss gelöst:
a) bei dem eingangs genannten Verfahren durch die kennzeichnenden Merkmale des Anspruches 1 ;
b) bei der eingangs genannten Montageunterlage durch die kennzeichnenden Merkmale des Anspruches 6.

Durch das Verschrauben der metallischen Montageplatte mit dem Baukörper einerseits und das Verschrauben des zu befestigenden Bauteiles mit der Montageplatte andererseits wird innerhalb der Isolation ein Befestigungsgerüst geschaffen, das einerseits eine sichere Befestigung auch für höhere Befestigungsansprüche gewährleistet und andererseits im Brandfall nicht zerstört wird, selbst wenn die angrenzenden oder umliegenden Isolationsmaterialien ausgeschmolzen oder ausgebrannt sind. Dennoch werden durch den vergrösserten Leitweg und die kleinen Leitwegquerschnitte der Schrauben Wärmebrücken weitgehend vermieden.

Vorteilhafte Ausgestaltungen des Verfahrens sind in den Ansprüchen 2 bis 5 und der Montageunterlage in den Ansprüchen 7 bis 9 beschrieben.

Die Montageunterlage kann zusätzlich gemäss Anspruch 2 mit dem Baukörper und gegebenenfalls mit der Aussenisolation verklebt werden.

Besonders zweckmässig ist eine Ausgestaltung nach Anspruch 4, wodurch an der Aussenseite der Montageunterlage eine Isolationsschicht vorhanden ist, die nicht nur mit der Oberfläche der Aussenisolation bündig abschliesst, sondern vorzugsweise auch aus gleichem oder ähnlichem Werkstoff wie diese besteht, so dass die Befestigungsunterlage die gleichen oder mindestens ähnliche Isolations- oder Oberflächeneigenschaften aufweist wie die Aussenisolation selbst. Durch die Montageunterlage werden somit die Eigenschaften der Aussenisolation am wenigsten gestört.

Man kann Montageunterlagen aus verschiedenen Werkstoffen verwenden, besonders bevorzugt ist jedoch eine solche Unterlage, die gemäss Anspruch 5 mindestens teilweise aus geschäumtem Polyurethan besteht. Geschäumtes Polyurethan zeichnet sich durch die Eigenschaften hoher Festigkeit und guter Isolation aus.

Es ist grundsätzlich möglich, Montageunterlagen verschiedener Grundrissformen zu verwenden, wobei dann in der Aussenisolation eine entsprechende Ausnehmung erstellt werden muss. Dies kann beispielsweise mittels Stanzschablonen erfolgen. Bei Aussenisolationen aus thermoplastischen Werkstoffen kann die Stanzschablone vorzugsweise geheizt sein. Besonders bevorzugt ist jedoch ein Verfahren, wobei man Montageunterlagen mit kreisrundem Grundriss verwendet. Eine entsprechende Ausnehmung in der Aussenisolation lässt sich auf sehr einfache Weise mittels eines Fräsers erstellen, so dass solche Montageunterlagen besonders einfach und schnell montiert werden können. Durch das Fräsen der Ausnehmung entsteht auch eine für Klebeverbindungen besonders geeignete aufgerauhte Oberfläche in der Ausnehmung. Hinzu kommt weiter, dass durch den kreisrunden Querschnitt in der Ausnehmung Ecken entfallen, die in der Aussenisolation zu Spannungsstellen führen können, von denen Risse ausgehen können. Eine kreisrunde Ausnehmung in der Aussenisolation und eine entsprechend zylindrische Montageunterlage führt somit zu einer spannungsarmen und damit besonders dauerhaften und sicheren Anordnung.

Die zur Durchführung des Verfahrens besonders geeignete Montageunterlage ist in Anspruch 6 beschrieben. Dadurch ist sichergestellt, dass der Montagekörper bei seiner Anordnung in einer Aussenisolation die Isolationseigenschaften der Aussenisolation möglichst wenig stört und dennoch die sichere Anordnung von Befestigungsmitteln für hohe Befestigungsansprüche ermöglicht. Die Anordnung der Isolationsschicht bietet weiter den Vorteil, dass die Montageunterlage überdies auf einfache Weise an die Dicke einer Aussenisolation angepasst werden kann, indem nach der Montage der über die Aussenisolation vorstehende Teil der Isolationsschicht abgetragen wird.

Zweckmässig ist die Ausbildung der Montageunterlage nach Anspruch 7, das heisst bei einem Montagekörper aus geschäumtem Polyurethan. Zur Verbesserung der Festigkeitseigenschaften kann die Montageunterlage nach Anspruch 8 weitergebildet sein.

Ausführungsbeispiele des Gegenstandes der Erfindung werden nachfolgend anhand der Zeichnung näher beschrieben, dabei zeigen:
- Figur 1A:: eine Montageunterlage mit eingelegter Montageplatte und Befestigung mittels Schraube, im Längsschnitt;
- Figur 1B:: die Montageunterlage der Fig. 1A mit zusätzlicher Abstützung der Montageplatte mittels einer Distanzhülse, im Längsschnitt.

Die Figuren 1A und 1B zeigen Montageunterlagen 38a und 38b, die in einer Ausnehmung 6 der Aussenisolation 2 eines Baukörpers 4 angeordnet sind. Die Montageunterlagen 38a und 38b weisen einen Montagekörper 40 aus geschäumtem Kunststoff auf. Über dem dem Baukörper 4 zugewandten Montagekörper 40 ist eine Montageplatte 42 aus Metall, vorzugsweise Aluminium, angeordnet, über der wiederum eine Isolationsschicht 44 liegt, die mit der Aussenseite der Aussenisolation 2 bündig abschliesst. Die Montageunterlagen 38a und 38b sind mittels Befestigungsschrauben 46 am Baukörper 4 befestigt, der hierzu Dübel 48 aufweist, in die die Befestigungsschrauben 46 eingeschraubt sind. Die Montageunterlagen enthalten in der Isolationsschicht Ausnehmungen 50 zur Aufnahme der Köpfe 52 der Befestigungsschrauben 46. In der Montageplatte 42 ist jeweils eine Bohrung 54 und im Montagekörper 40 eine Durchgangsöffnung 56 zum Durchtritt des Schaftes 58 der Befestigungsschraube 46 angeordnet. Im Falle der Figur 1B ist in der Durchgangsöffnung 56 zusätzlich eine Distanzhülse 60 zur Abstützung der Montageplatte 42 am Baukörper 4 angeordnet. Der über dem Kopf 52 der Befestigungsschraube 46 liegende freie Raum der Ausnehmung 50 der Montageunterlagen 38a und 38b kann mittels eines Isolierstoffes 62 ausgefüllt sein.

Die Montageunterlagen 38a bzw. 38b der Figuren 1A und 1B dienen zur Befestigung von Bauteilen 64 wie Beschlägen für Türen, Fenster oder dergleichen an einem mit einer Aussenisolation 2 versehenen Baukörper 4. Zur Anbringung der Montageunterlage 38a bzw. 38b wird in die Aussenisolation 2 eine kreisrunde Ausnehmung 6 bis an die Oberfläche des Baukörpers 4 gefräst. Dann werden in den Baukörper 4 Dübellöcher gebohrt, die Dübel 48 gesetzt und die Montageunterlage 38a bzw. 38b in die Ausnehmung 6 eingesetzt, gegebenenfalls eingeklebt, und mittels der Befestigungsschrauben 46 am Baukörper 4 befestigt. Dann wird in die Montageunterlage 38a bzw. 38b an der vorgesehenen Befestigungsstelle eine Bohrung 66 angefertigt, die durch die Montageplatte 42 reicht. Weiter wird in die Montageunterlage, insbesondere durch die Montageplatte 42 ein Gewinde 68 eingeschnitten und schliesslich der Bauteil 64 in Form eines Beschlages in die Montageunterlage 38a bzw. 38b eingeschraubt.

Diese Montageunterlage bietet eine besondere Sicherheit im Brandfalle, da die durch die Befestigungsschrauben 46 und die metallische Montageplatte 42 gegebene Stützstruktur den Bauteil 64 auch dann sicher hält, wenn die Isolationsschicht 44 und der Montagekörper 40 durch Feuer zerstört werden würden.

Wie bereits oben erwähnt besteht in den beschriebenen Ausführungsbeispielen der Montageblock aus geschäumtem Polyurethan, das verschiedene Wichten aufweisen kann, wobei eine solche von 2000 N/m³ ein bevorzugter Wert ist. Der Montagekörper kann vorzugsweise mit Glasfasern verstärkt sein. Eine über dem Montagekörper liegende Isolationsschicht kann aus den verschiedensten Werkstoffen bestehen und ist zweckmässigerweise so gewählt, dass sie der Aussenisolation des Baukörpers entspricht oder deren physikalischen Eigenschaften zumindest sehr nahe kommt. Die Isolationsschicht besteht beispielsweise aus einem der Werkstoffe: geschäumtes Polysterol, Polyolefin, Polyaromat, Polyester, Polyharnstoff, Hartfasern oder dergleichen.

Die Befestigung der Montageunterlagen am Baukörper kann durch zusätzliches Einkleben mittels eines bekannten Klebers wie Silikon-Kitt unterstützt werden.

## Patentansprüche

1. Verfahren zur Befestigung von Bauteilen an einem mit einer Aussenisolation (2) versehenen Baukörper (4), wobei in der Aussenisolation (2) eine diskrete Ausnehmung (6) bis an die Oberfläche des Baukörpers (4) angeordnet und in dieser eine diskrete Montageunterlage (38a,38b) befestigt wird, die mindestens teilweise aus geschäumtem Kunststoff besteht und deren Härte grösser ist als jene der Aussenisolation und wobei an der Montageunterlage ein Bauteil (64) befestigt wird, dadurch gekennzeichnet, dass man eine Montageunterlage (38a,38b) verwendet, die im Inneren eine parallel zum Baukörper (4) angeordnete metallische Montageplatte (42) enthält, wobei man die Montageunterlage durch Verschrauben der Montageplatte (42) mit dem Baukörper (4) befestigt, und wobei man weiter den Bauteil (64) durch Verschrauben mit der Montageplatte (42) befestigt.

2. Verfahren nach Anspruch 1, dadurch gekennzeichnet, dass man die Montageunterlage (38a,38b) zusätzlich mit dem Baukörper verklebt.

3. Verfahren nach Anspruch 1, dadurch gekennzeichnet, dass man die Montageplatte (42) unter Verwendung von Distanzstücken (60) zwischen Montageplatte (42) und Baukörper (4) mit letzterem verschraubt.

4. Verfahren nach einem der Ansprüche 1 bis 3, dadurch gekennzeichnet, dass man eine Montageunterlage (38a,38b) verwendet, die an ihrer dem Baukörper (4) abgewandten Seite eine Isolationsschicht (44) aufweist, die man mit der Oberfläche der Aussenisolation (2) bündig abschliesst und die vorzugsweise aus gleichem oder ähnlichem Werkstoff wie die Aussenisolation besteht.

5. Verfahren nach einem der Ansprüche 1 bis 4, dadurch gekennzeichnet, dass man eine Montageunterlage (38a,38b) verwendet, die mindestens teilweise aus geschäumten Polyurethan besteht.

6. Montageunterlage zur Durchführung des Verfahrens nach einem der Ansprüche 1 bis 5 mit einem Montagekörper (40) aus geschämtem Kunststoff, dadurch gekennzeichnet, dass die Montageunterlage (38a,38b) eine parallel zur Befestigungsebene angeordnete metallische Montageplatte (42) enthält, über der eine Isolationsschicht (44) angeordnet ist, und dass mindestens eine von der Montageplatte (42) zur Unterseite des Montagekörpers (40) reichende Ausnehmung (54,56) zur Aufnahme des Schaftes (58) einer Befestigungsschraube (46) vorhanden ist, wobei in der Ausnehmung gegebenenfalls eine Distanzhülse (60) aus Metall zur Abstützung der Montageplatte (42) angeordnet ist, und dass die Isolationsschicht (44) mindestens eine Ausnehmung (50) zu Aufnahme des Kopfes (52) einer Befestigungsschraube (46) enthält.

7. Montageunterlage nach Anspruch 6, dadurch gekennzeichnet, dass der Montagekörper (40) aus geschäumtem Polyurethan gebildet ist.

8. Montageunterlage nach Anspruch 6 oder 7, dadurch gekennzeichnet, dass der Montagekörper (40) mit Glasfasern verstärkt ist.

9. Montageunterlage nach einem der Ansprüchen 6 bis 8, dadurch gekennzeichnet, dass sie einen kreisrunden Grundriss aufweist.

## Claims

1. Process for attaching assembly components to an assembly element (4), in which respect the external insulation (2) incorporates a discreet cut-out (6) up to the surface of the assembly element (4) wherein a discreet assembly base (38a, 38b) is mounted which is at least partially made of plastic foam and the hardness of which is greater than that of the external insulation and that an assembly component (64) is attached to the assembly base, **characterised in** **that** one an assembly base (38a, 38b) is used which incorporates in its interior a metal assembly plate (42) which is arranged in parallel with the assembly element (4), and that the assembly base is attached by bolting the assembly plate (42) to the assembly element (4), and that furthermore the assembly component (64) is attached by being bolted to the assembly plate (42).

2. Process according to claim 1, **characterised in** **that** the assembly base (38a, 38b) is additionally glued to the assembly element.

3. Process according to claim 1, **characterised in** **that** the assembly plate (42) is bolted to the assembly element (4) using spacers (60) between the latter and the assembly plate (42).

4. Process according to one of claims 1 to 3, **cha****racterised in that** an assembly base (38a, 38b) is used which has at its side facing away from the assembly element (4) an insulation layer (44) which is positively sealed with the surface of the external insulation (2) and which is preferably made of the same or a similar material as the external insulation.

5. Process according to one of claims 1 to 4, **cha****racterised in that** an assembly base (38a, 38b) is used which is at least partially composed of polyurethane foam.

6. Assembly base for carrying out the process according to one of claims 1 to 5 with an assembly element (40) of plastic foam, **characterised in** **that** the assembly base (38a, 38b) includes a metal assembly plate (42) arranged parallel to the attachment plane having an insulation layer (44), and that there is at least one cut-out (54, 56) which extends from the assembly plate (42) to the bottom of the assembly element (40) for accommodating the shaft (58) of a fixing bolt (46), and that, if appropriate, a metal spacer sleeve (60) is arranged in the cut-out for supporting the assembly plate (42), and that the insulation layer (44) includes at least one cut-out (50) for accommodating the head (52) of a fixing bolt (46).

7. Assembly base according to claim 6, **characteri****sed in that** the assembly element (40) is made of polyurethane foam.

8. Assembly base according to claim 6 or 7, **charac****terised in that** the assembly element (40) is reinforced by fibre-glass.

9. Assembly base according to one of claims 6 to 8, **characterised in that** it is of circular shape.

## Revendications

1. Procédé pour la fixation d'éléments à une pièce de construction (4) pourvue d'une isolation extérieure (2), dans lequel il existe dans l'isolation extérieure (2) une cavité discrète (6) jusqu'à la surface de la pièce de construction (4) et dans laquelle est fixé un support de montage discret (38a, 38b) qui est constitué, au moins partiellement, de mousse de matière plastique et dont la dureté est supérieure à celle de l'isolation extérieure et dans lequel est fixé un élément (64) sur le support de montage, caractérisé en ce que l'on utilise un support de montage (38a, 38b) qui contient intérieurement une plaque de montage (42) métallique disposée parallèlement à la pièce de construction (4), le support de montage étant fixé par vissage de la plaque de montage (42) sur la pièce de construction (4) et dans lequel l'élément (64) est fixé ensuite par vissage sur la plaque de montage (42).

2. Procédé selon la revendication 1, caractérisé en ce que l'on colle, en outre, le support de montage (38a, 38b) à la pièce de construction.

3. Procédé selon la revendication 1, caractérisé en ce que l'on fixe par vissage la plaque de montage (42) en utilisant des entretoises (60) entre la plaque de montage (42) et la pièce de construction (4).

4. Procédé selon l'une des revendications 1 à 3, caractérisé en ce que l'on utilise un support de montage (38a, 38b) qui présente sur son côté opposé à la pièce de construction (4) une couche isolante (44) qui vient affleurer la surface de l'isolation extérieure (2) et qui est constitué, de préférence, du même matériau que l'isolation extérieure ou d'un matériau analogue.

5. Procédé selon l'une des revendications 1 à 4, caractérisé en ce que l'on utilise un support de montage (38a, 38b) constitué au moins partiellement de mousse de polyuréthane.

6. Support de montage pour réaliser le procédé selon l'une des revendications 1 à 5 avec un corps de montage (40) en mousse de matière plastique, caractérisé en ce que le support de montage (38a, 38b) contient une plaque de montage (42) métallique disposée parallèlement au plan de fixation, sur laquelle est disposée une couche isolante (44) et en ce qu'au moins une cavité (54, 56) s'étendant de la plaque de montage (42) jusqu'à la face inférieure du corps de montage (40) est prévue pour recevoir le fût (58) d'une vis de fixation (46) tandis qu'une douille d'écartement (60) métallique est disposée éventuellement dans la cavité pour supporter la plaque de montage (52) et en ce que la couche isolante (44) contient au moins une cavité (50) destinée à recevoir la tête (52) d'une vis de fixation (46).

7. Support de montage selon la revendication 6, caractérisé en ce que le corps de montage (40) est constitué de mousse de polyuréthane.

8. Support de montage selon la revendication 6 ou 7, caractérisé en ce que le corps de montage (40) est renforcé par des fibres de verre.

9. Support de montage selon l'une des revendications 6 à 8, caractérisé en ce qu'il présente une forme circulaire en plan.
